# EUROPÄISCHE PATENTSCHRIFT

(11) **EP 1 842 680 B1**
(45) Veröffentlichungstag und Bekanntmachung des Hinweises auf die Patenterteilung: **19.01.2011**
(21) Anmeldenummer: 07105449.8
(22) Anmeldetag: 02.04.2007
(51) Int. Cl.: B41J 3/28, B41J 3/407, B41J 13/14

(54) **Drucker und Druckmedium, insbesondere Karte oder Markierer**
Printer and print medium, in particular card or marker
Imprimante et support d'impression, en particulier carte ou marqueur

(30) Priorität: 04.04.2006 DE 202006005458 U
(43) Veröffentlichungstag der Anmeldung: 10.10.2007
(73) Patentinhaber: Weidmüller Interface GmbH & Co. KG, 32758 Detmold (DE)
(72) Erfinder: Gockel, Michael, 33014 Bad Driburg (DE); Bett, Thorsten, 33161 Hövelhof (DE)
(74) Vertreter: Dantz, Jan Henning

(56) Entgegenhaltungen:
- EP-A- 1 624 536
- EP-A1- 1 491 473
- DE-U1- 20 313 856
- GB-A- 2 197 824
- GB-A- 2 229 677
- GB-A- 2 249 997

## Beschreibung

Die vorliegende Erfindung betrifft einen Drucker und Mirkieret, nach dem Oberbegriff des Anspruchs 1.

Drucker und Markierer der gattungsgemäßen Art sind in der DE 20 112 420 U1 und der DE 203 13 856 U1 beschrieben.

Bei dem Bedrucken von Druckmedien wie Kunststoffkarten oder Matten der eingangs genannten Art kommt es immer wieder zu Fehldrucken und Fehlfunktionen, die auf Fehlbedienungen zurückgehen. Die fehlhedruckten Matten bzw. Markierer bilden Ausschuss. Im schlimmsten Fall kann es durch Fehlbedienung sogar zu einer Beschädigung des Gerätes kommen.

Die Lösung dieses Problems ist die Aufgabe der Erfindung. Es sollen ein Drucker und ein plattenartiges Druckmedium geschaffen werden, mit denen insbesondere Fehldrucke auf einfache Weise verhindert werden.

Die Erfindung löst diese Aufgabe durch den Gegenstand des Anspruchs 1.

Fehldrucke werden derart auf einfache Weise vermieden. Zudem kann der transport der Druckmedien noch vor dem Erreichen der Druckstation gestoppt werden, was es ermöglicht, Beschädigungen auf einfache Weise zu vermeiden.

Das Ausbilden beider Verdrehsicherungseinrichtungen als mechanisch ist kostengünstig. So ist ein Vorsprung an einer zu bedruckenden Matte vorgesehen, der nur durch einen besonderen Schlitz am Druckereingang Führbar ist.
- Figur 1: eine aus einer vielzahl von Markierern gebildete erste Matte;
- Figur 2: eine aus einer Vielzahl von Markierern gebildete zweite Matte; und
- Figur 3 von Markierern.: eine stark schematisierte Seitenansicht eines Druckers zum Bedrucken

In Figur 3 ist mit dem Bezugszeichen 1 insgesamt ein Drucker bezeichnet, der zum Bedrucken von aus Figur 1 und 2 ersichtlichen Druckmedien, insbesondere Markierern 2 für elektrische Geräte, Verbinder, Kabel oder dergleichen vorgesehen ist.

Die Markierer 2 bestehen vorzugsweise - aber nicht zwingend - aus Kunststoff. Sie sind zu einer Matte 3 vorgefertigt, die nach Fig. 1 und 2 zwei seitliche Führungsprofile 6 aufweist. Die Matte 3 kann in ihrer Gesamtheit den Drucker 1 durchlaufen, wobei während dieses Durchlaufes die einzelnen Markierer 2 der Matte 3 entsprechend einem vorgegebenen Druckauftrag mit Aufdrucken versehen werden.

Die Matte 3 muß in der mit den Pfeilen spezifizierten Richtung in den Drucker 1 eingeschohen werden, damit sie korrekt bedruckt wird. In der Praxis kommet es jedoch zu Fehlcinschüben, welche die Erfindung auf einfache Weise vermeidet.

Hierzu ist die Matte 3 - mit einer ersten Einrichtung 4 zur Verdrehsicherung versehen, die dazu ausgelegt ist, mit einer korrespondierenden Einrichtung 5 zur Verdrehsicherung am Drucker 1 derart zusammenzuwirken, dass ein Bedrucken der Matten - nur bei einem Einschieben des Druckmediums in der korrekten Ausrichtung bzw. von der richtigen Seite hermoglich ist.

Eine Fixiereinrichtung 9 erklaubt optional eine Fixierung der Tinte auf dem bedruckten Medium.

### Bezugszeichen

- Drucker: 1
- Markierer: 2
- Matte: 3
- Verdrehsicherungseinrichtung: 4
- Verdrehsichcrungseichtung: 5
- Führungsprofil: 6
- Profilierung: 7
- Druckeinrichtung: 8
- Fixiereinrichtung: 9

## Patentansprüche

1. Drucker (1) und Markierer (2) zum Markieren elektrischer Geräte, Verbinder oder Kabel, wobei wenigstens einer oder eine Vielzahl derartiger Markierer (2) zu einer Matte (3) zusammengefasst ist und die Markierer (2) beim Durchlauf der Matte (3) durch den Drucker (1) mit Aufdrucken versehen werden, **dadurch gekennzeichnet, daß** die Matte (3) mit einer ersten Einrichtung zur Verdrehsicherung versehen ist, die dazu ausgelegt ist, mit einer korrespondierenden Einrichtung (5) zur Verdrehsicherung am Drucker (1) derart zusammenzuwirken, dass ein Bedrucken der Matte (3) - nur bei einem Einschieben der Matte in einer korrekten Ausrichung möglich ist, wobei die Matte als erste Einrichtung (4) zur Verdrehsicherung mit einem Vorsprung versehen ist, der nur durch einen besonderen Schlitz am Druckereingang führbar ist.

## Claims

1. Printer (1) and marker (2) for marking electrical instruments, connectors or cables, such that at least one or more such markers (2) is/are assembled into a mat (3) and when the mat (3) passes through the printer (1) the markers (2) are provided with imprints, **characterised in that** the mat (3) is provided with a first device to secure it against rotation, which is designed to co-operate with a corresponding securing device (5) on the printer (1) in such manner that the mat (3) can only be printed upon if it is inserted in a correct orientation, and as the said first device (4) for securing it against rotation the mat is provided with a projection which can only be passed through a particular slit at the point of entry into the printer.

## Revendications

1. Imprimante (1) et marqueur (2) pour le marquage d'appareils électriques, de connecteur ou de câble, dans lesquels au moins un ou une pluralité des tels marqueurs (2) sont attachés à un tapis (3) et les marqueurs (2) sont imprimés, lors du déplacement du tapis (3) à travers l'imprimante (1), **caractérisé en ce que** le tapis (3) est pourvu d'un premier dispositif pour éviter la torsion, qui est disposé en sorte d'interagir avec un dispositif correspondant (5) pour éviter la torsion au niveau de l'imprimante (1), de façon à ce qu'une impression du tapis (3) - ne soit possible que lors d'une introduction du tapis dans une orientation correcte, le tapis étant équipé d'une saillie en tant que premier dispositif (4) pour éviter la torsion qui peut être guidée uniquement par l'intermédiaire d'une fente particulière à l'entrée de l'imprimante.
